# FASCICULE DE BREVET EUROPEEN

(11) **EP 4 005 427 B1**
(45) Date de publication et mention de la délivrance du brevet: **27.03.2024**
(21) Numéro de dépôt: 20210346.1
(22) Date de dépôt: 27.11.2020
(51) Int. Cl.: A44C 5/24, A44B 11/25, A41F 9/00

(54) **FERMOIR POUR BRACELET OU CEINTURE**
VERSCHLUSS FÜR ARMBAND ODER GÜRTEL
CLASP FOR A BRACELET OR BELT

(43) Date de publication de la demande: 01.06.2022
(73) Titulaire: Dress Your Body S.A., 2036 Cormondrèche (CH)
(72) Inventeur: BAUMGARTNER, Daniel, 3173 Oberwangen b. Bern (CH); TELIDJANE, Kamel, 1993 Veysonnaz (CH); SZÖKE, Tamás, 2000 Neuchâtel (CH); LAUPER, Stéphane, 2016 Cortaillod (CH)
(74) Mandataire: ICB SA

(56) Documents cités:
- EP-A1- 2 601 857
- FR-A1- 3 094 873
- GB-A- 123 532

## Description

### Domaine de l'invention

L'invention se rapporte à un fermoir pour bracelet à brin réglable, et notamment pour des bracelets de montres.

### Arrière-plan de l'invention

Il est connu du document EP 0 607 726 un fermoir pour bracelet présentant un mécanisme comprenant une plaque de base articulée à l'extrémité d'une lame, ainsi qu'un capot en forme de U inversé débordant la plaque de base et dont les deux bords libres sont respectivement prolongés d'un même côté par un bras latéral dont l'extrémité est montée en rotation à la face latérale correspondante de la plaque de base. Les bords libres du capot peuvent être verrouillés par le biais de moyens latéraux de verrouillage, le brin réglable passant entre la plaque de base et le capot, et étant tenu par un téton protubérant de la face interne de la plaque de base ou du capot.

La manipulation d'un tel mécanisme n'est pas aisée pour un utilisateur car il est nécessaire de déverrouiller le mécanisme au moyen d'un ongle pour pouvoir régler la longueur du brin, et de maintenir la plaque de base lorsque l'on veut changer la longueur du brin du bracelet. De plus, le verrouillage du mécanisme n'est pas totalement sûr, le capot pouvant se déverrouiller dans le cas d'un accrochage ou d'un choc lorsque le bracelet est porté.

Le document FR3094873 divulgue un fermoir selon le préambule de la revendication 1.

### Résumé de l'invention

L'invention a notamment pour objectif de pallier les différents inconvénients de ces techniques connues.

Plus précisément, un objectif de l'invention est de fournir un fermoir permettant un réglage simple et rapide de la longueur d'un brin de bracelet.

L'invention a également pour objectif, au moins dans un mode de réalisation particulier, de fournir un fermoir qui soit simple à mettre en oeuvre et peu coûteux.

Ces objectifs, ainsi que d'autres qui apparaîtront plus clairement par la suite, sont atteints selon l'invention à l'aide d'un fermoir pour bracelet, le fermoir comprenant au moins un ensemble de quatre branches articulées les unes par rapport aux autres de manière que le fermoir puisse passer d'une première position, dite position déployée, dans laquelle les branches sont orientées radialement vers l'extérieur du bracelet, vers une deuxième position, dite position fermée, dans laquelle les branches sont repliées les unes contre les autres de manière à être placés sous le bracelet, ledit ensemble de quatre branches articulés comprenant deux compas formés de deux branches jointes par une articulation, l'extrémité libre des branches étant montée de manière pivotante, à un premier et à un deuxième brin du bracelet. L'articulation des compas présente un axe de pivotement perpendiculaire au plan formé par le bracelet.

Conformément à d'autres variantes avantageuses de l'invention :
- au moins deux extrémités libres des branches, montées en vis-à-vis sur l'un des brins du bracelet, comprennent chacune des moyens d'engrènement de manière que les paires de branches passent de la première à la deuxième position simultanément ;
- les extrémités libres des branches sont montées pivotantes sur un passant, lesdits moyens d'engrènement étant montés entre ledit passant et les extrémités libres des branches ;
- les moyens d'engrènement se présentent sous la forme d'une roue dentée ;
- les compas sont disposés de manière symétrique selon une symétrie axiale d'axe d, l'axe d passant par les extrémités libres desdits branches ;
- le fermoir comprend des moyens de maintien desdites extrémités libres des branches, lesdits moyens de maintien étant montés de manière amovible sur ledit premier brin et ledit second brin ;
- le fermoir comprend des moyens de verrouillage en position fermée ;
- le fermoir comprend deux ensembles de quatre branches articulées les unes par rapport, lesdits deux ensembles étant reliés et articulés entre eux via un élément intermédiaire.

L'invention concerne également une montre-bracelet comportant un bracelet muni d'un fermoir conforme à l'invention.

L'invention concerne aussi une boucle de ceinture comprenant un tel fermoir.

Ainsi, l'objet de la présente invention, par ses différents aspects fonctionnels et structurels décrits ci-dessus, permet d'obtenir un fermoir dont la manipulation est simplifiée.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en perspective d'un fermoir en position déployée conforme à l'invention ;
- la figure 2 est une vue en perspective d'un fermoir en position fermée conforme à l'invention;
- la figure 3 est une vue en perspective d'un fermoir en position fermée selon un deuxième mode de réalisation conforme à l'invention ;
- les figures 4a et 4b sont des vues en en perspective d'un fermoir en position partiellement déployée et déployée selon un deuxième mode de réalisation conforme à l'invention.

### Description détaillée des modes de réalisation préférés

Un fermoir pour bracelet selon un premier mode de réalisation va maintenant être décrit dans ce qui suit faisant référence conjointement aux figures 1 et 2.

Selon un premier mode de réalisation de l'invention, le fermoir 1 pour bracelet, le fermoir 1 comprenant un premier ensemble 10 de quatre branches 20,21,30,31 articulées les unes par rapport aux autres de manière que le fermoir 1 puisse passer d'une première position, dite position déployée, dans laquelle les branches sont orientées radialement vers l'extérieur du bracelet, vers une deuxième position, dite position fermée, dans laquelle les branches sont repliées les unes contre les autres de manière à être placés sous le bracelet, ledit ensemble de quatre branches articulées comprenant deux compas 2,3 formés de deux branches 20,21 et 30,31 jointes par une articulation 22, 32, l'extrémité libre 23,24 et 33,34 des branches étant montée de manière pivotante, à un premier 6 et à un deuxième brin 7.

Selon l'invention l'articulation 22, 32 des compas 2, 3 présente un axe A de pivotement perpendiculaire au plan formé par le bracelet.

Comme on peut l'observer aux figures 1 et 2, au moins deux extrémités libres des branches 23,23 et 24, 34, sont montées en vis-à-vis sur l'un des brins du bracelet, à proximité immédiate l'une de l'autre, et comprennent chacune des moyens d'engrènement 4 de manière que les paires de branches passent de la première à la deuxième position simultanément. Les moyens d'engrènement se présentent sous la forme d'une roue dentée ou d'un pignon, et un branches est solidaire d'une dent de la roue ou du pignon. Un tel agencement permet un déploiement ou un repliement simultané des compas 2, 3 lors de la manipulation du fermoir 1 par le porteur.

Selon un autre mode de réalisation, les extrémités libres 24, 34 en vis-à-vis comprennent un pivot pour permettre le déploiement ou le repliement des compas 2, 3 lors de la manipulation du fermoir 1 par le porteur.

Les compas 2, 3 sont disposés de manière symétrique selon une symétrie axiale d'axe d, l'axe d passant par les extrémités libres des branches.

Comme on peut l'observer à la figure 3, certaines branches des compas peuvent comprendre des moyens de butée 5 pour limiter la course des compas et faire adopter une forme prédéterminée aux compas.

Le fermoir 1 comprend des moyens de maintien des extrémités libres des branches, lesdits moyens de maintien étant montés de manière amovible sur ledit premier brin et ledit second brin. Ces moyens de maintien se présentent sous la forme d'un passant 7 de la largeur du brin muni d'un pion 71 coopérant avec un orifice 70 du brin de bracelet sur lequel il est monté, le passant 7 pouvant ainsi être désolidarisé au besoin du brin de bracelet par le porteur. Comme on peut l'observer sur les figures, les roues dentées 4 sont montées de manière rotative sur chaque passant du côté au contact de la peau du porteur de façon à dissimuler le système de fermeture et/ou d'ouverture du fermoir lorsque la montre est portée.

Le fermoir selon l'invention comprend également des moyens de verrouillage en position fermée, les passant 7 comprenant à cet effet des moyens de clippage ou des crochets complémentaires ccoopérant entre eux lorsque les deux passants 7 sont l'un contre l'autre en position fermée.

Selon un aspect particulièrement avantageux de l'invention, le fermoir permet de représenter le logo d'une marque lorsque celui-ci est en position ouverte.

Selon un deuxième mode de réalisation de l'invention illustré aux figures 3 et 4, le fermoir 1 comprend un premier ensemble 10 de quatre branches 20,21,30,31 articulées les unes par rapport aux autres et un deuxième ensemble 100 de quatre branches 200,201,300,301 de manière que le fermoir 1 puisse passer d'une première position, dite position déployée, dans laquelle les branches sont orientées radialement vers l'extérieur du bracelet, vers une deuxième position, dite position fermée, dans laquelle les branches sont repliées les unes contre les autres de manière à être placés sous le bracelet. Le premier et deuxième ensemble de quatre branches articulées comprenant chacun deux compas 2,3 formés de deux branches 20,21,200,201 et 30,31,300,301 jointes par une articulation 22,32 et 202,302. Les extrémités libres 23,33 et 204,304 des branches sont montée de manière pivotante, à un premier 6 et à un deuxième brin 8, et les extrémités libres 24,34 et 203,303 des branches sont montées sur un élément intermédiaire 4, telle qu'une plaque par exemple.

Tout comme le premier mode de réalisation, au moins deux extrémités libres des branches 23,33 et 204, 304, sont montées en vis-à-vis sur l'un des brins du bracelet, comprennent chacune des moyens d'engrènement de manière que les paires de branches passent de la première à la deuxième position simultanément lors du déploiement ou repliement par le porteur.

Dans ce deuxième mode de réalisation, les moyens de verrouillage en position fermée se trouve sur l'élément intermédiaire et les deux passants, les deux passants venant se clipper ou s'accrocher sur l'élément intermédiaire lorsque le fermoir 1 est en position fermée.

Pour ouvrir ou fermer le fermoir, l'utilisateur tire ou pousse sur les brins 6 et 8, de manière que les compas 2,3 se déploient ou bien de referment. Finalement, le fermoir est verrouillé une fois que l'utilisateur positionne les passants 7 l'un contre l'autre pour les clipper ou les accrocher.

L'invention concerne également une montre-bracelet comportant un bracelet muni d'un fermoir tel que décrit précédemment.

Grâce à ces différents aspects de l'invention, on dispose d'un fermoir de conception simple, et aisé à fermer ou déployer tout en procurant un aspect esthétique particulier.

## Revendications

1. Fermoir (1) pour bracelet comprenant au moins un ensemble (10 ; 100) de quatre branches (20,21,30,31, 200,201,300,301) articulées les unes par rapport aux autres de manière que le fermoir puisse passer d'une première position, dite position déployée, dans laquelle les branches (20,21,30,31, 200,201,300,301) sont orientées radialement vers l'extérieur du bracelet, vers une deuxième position, dite position fermée, dans laquelle les branches (20,21,30,31, 200,201,300,301) sont repliées les unes contre les autres de manière à être placés sous le bracelet, ledit ensemble de quatre branches (20,21,30,31, 200,201,300,301) articulées comprenant deux compas (2, 3) formés de deux branches jointes par une articulation (22,32, 202,302), l'extrémité libre des branches étant apte à être montée de manière pivotante à un premier et à un deuxième brin (6, 8) du bracelet, **caractérisé en ce que** ladite articulation (22,32, 202,302) des compas (2,3) présente un axe de pivotement perpendiculaire au plan formé par le bracelet

2. Fermoir (1) selon la revendication 1, **caractérisé en ce qu'**au moins deux extrémités libres (23,33,204,304) des branches, montées en vis-à-vis sur l'un des brins du bracelet, comprennent chacune des moyens d'engrènement (4) de manière que les paires de branches passent de la première à la deuxième position simultanément.

3. Fermoir (1) selon la revendication 2, **caractérisé en ce que** les extrémités libres des branches sont montées pivotantes sur un passant (7), lesdits moyens d'engrènement (4) étant montés entre ledit passant (7) et les extrémités libres des branches.

4. Fermoir (1) selon la revendication 3, **caractérisé en ce que** les moyens d'engrènement (4) se présentent sous la forme d'une roue dentée.

5. Fermoir (1) selon l'une des revendications 1 à 4, **caractérisée en ce que** les compas (2, 3) sont disposés de manière symétrique selon une symétrie axiale d'axe d, l'axe d passant par les extrémités libres desdits branches.

6. Fermoir (1) selon l'une des revendications 1 à 5, **caractérisé en ce qu'**il comprend des moyens de maintien desdites extrémités libres des branches, lesdits moyens de maintien étant montés de manière amovible sur ledit premier brin et ledit second brin.

7. Fermoir (1) selon l'une quelconque des revendications 1 à 6, **caractérisé en ce qu'**il comprend des moyens de verrouillage en position fermée.

8. Fermoir (1) selon l'une quelconque des revendications 1 à 7, **caractérisé en ce qu'**il comprend deux ensembles de quatre branches articulées les unes par rapport aux autres selon la revendication 1, lesdits deux ensembles étant reliés et articulés entre eux via un élément intermédiaire.

9. Montre-bracelet comportant un bracelet muni d'un fermoir (1) selon l'une des revendications précédentes.

10. Boucle de ceinture comportant un fermoir (1) selon l'une des revendications 1 à 8.

## Patentansprüche

1. Schließe (1) für ein Armband, die mindestens eine Einheit (10; 100) aus vier Bügeln (20, 21, 30, 31, 200, 201, 300, 301), die gelenkig miteinander verbunden sind, so dass die Schließe von einer ersten Position, der sogenannten ausgeklappten Position, in der die Bügel (20, 21, 30, 31, 200, 201, 300, 301) radial vom Armband nach außen gerichtet sind, in eine zweite Position, die sogenannte geschlossene Position, in der die Bügel (20, 21, 30, 31, 200, 201, 300, 301) so gegeneinander gefaltet sind, dass sie unter dem Armband liegen, übergehen können, wobei die Einheit aus vier gelenkig miteinander verbundenen Bügeln (20, 21, 30, 31, 200, 201, 300, 301) zwei Ausstellscheren (2, 3) umfasst, die aus zwei durch ein Gelenk (22, 32, 202, 302) verbundenen Bügeln gebildet sind, wobei das freie Ende der Bügel geeignet ist, schwenkbar an einem ersten und einem zweiten Strang (6, 8) des Armbands angebracht zu werden, **dadurch gekennzeichnet, dass** das Gelenk (22, 32, 202, 302) der Scheren (2, 3) eine Schwenkachse aufweist, die senkrecht zu der durch das Armband gebildeten Ebene verläuft.

2. Schließe (1) nach Anspruch 1, **dadurch gekennzeichnet, dass** mindestens zwei freie Enden (23, 33, 204, 304) der Bügel, die gegenüberliegend an einem der Stränge des Armbands angebracht sind, jeweils Eingriffsmittel (4) umfassen, so dass die Bügelpaare gleichzeitig von der ersten in die zweite Position übergehen.

3. Schließe (1) nach Anspruch 2, **dadurch gekennzeichnet, dass** die freien Enden der Bügel schwenkbar an einer Schlaufe (7) angebracht sind, wobei die Eingriffsmittel (4) zwischen der Schlaufe (7) und den freien Enden der Bügel angebracht sind.

4. Schließe (1) nach Anspruch 3, **dadurch gekennzeichnet, dass** die Eingriffsmittel (4) in Form eines Zahnrads vorliegen.

5. Schließe (1) nach einem der Ansprüche 1 bis 4, **dadurch gekennzeichnet, dass** die Ausstellscheren (2, 3) symmetrisch gemäß einer Achsensymmetrie der Achse d angeordnet sind, wobei die Achse d durch die freien Enden der Bügel verläuft.

6. Schließe (1) nach einem der Ansprüche 1 bis 5, **dadurch gekennzeichnet, dass** sie Mittel zum Halten der freien Enden der Bügel umfasst, wobei die Haltemittel lösbar an dem ersten Strang und dem zweiten Strang angebracht sind.

7. Schließe (1) nach einem der Ansprüche 1 bis 6, **dadurch gekennzeichnet, dass** sie Mittel zum Verriegeln in der geschlossenen Position umfasst.

8. Schließe (1) nach einem der Ansprüche 1 bis 7, **dadurch gekennzeichnet, dass** sie zwei Einheiten aus vier gelenkig miteinander verbundenen Bügeln nach Anspruch 1 umfasst, wobei die beiden Einheiten über ein Zwischenelement miteinander verbunden und gelenkig miteinander verbunden sind.

9. Armbanduhr mit einem Armband, das mit einer Schließe (1) nach einem der vorhergehenden Ansprüche versehen ist.

10. Gürtelschnalle mit einer Schließe (1) nach einem der Ansprüche 1 bis 8.

## Claims

1. A clasp (1) for a bracelet comprising at least one set (10; 100) of four arms (20, 21, 30, 31, 200, 201, 300, 301) articulated together so that the clasp can move from a first position, called deployed position, wherein the arms (20, 21, 30, 31, 200, 201, 300,301) are oriented radially towards the outside of the bracelet, to a second position, called closed position, wherein the arms (20, 21, 30, 31, 200, 201, 300, 301) are folded against one another so as to be placed under the bracelet, said set of four articulated arms (20, 21, 30, 31, 200, 201, 300, 301) comprising two compasses (2, 3) formed by two arms joined by an articulation (22, 32, 202, 302), the free end of the arms being able to be pivotally mounted to a first and a second strand (6, 8) of the bracelet, **characterised in that** said articulation (22, 32, 202, 302) of the compasses (2, 3) has a pivot axis perpendicular to the plane formed by the bracelet.

2. The clasp (1) according to claim 1, **characterised in that** at least two free ends (23, 33, 204, 304) of the arms, mounted opposite one another on one of the strands of the bracelet, each comprise engagement means (4) so that the pairs of arms pass from the first to the second position simultaneously.

3. The clasp (1) according to claim 2, **characterised in that** the free ends of the arms are pivotally mounted on a loop (7), said engagement means (4) being mounted between said loop (7) and the free ends of the arms.

4. The clasp (1) according to claim 3, **characterised in that** the engagement means (4) are in the form of a toothed wheel.

5. The clasp (1) according to one of claims 1 to 4, **characterised in that** the compasses (2, 3) are disposed symmetrically according to an axial symmetry of axis d, the axis d passing through the free ends of said arms.

6. The clasp (1) according to one of claims 1 to 5, **characterised in that** it comprises means for holding said free ends of the arms, said holding means being removably mounted on said first strand and said second strand.

7. The clasp (1) according to any one of claims 1 to 6, **characterised in that** it comprises means for locking in the closed position.

8. The clasp (1) according to any one of claims 1 to 7, **characterised in that** it comprises two sets of four arms articulated together according to claim 1, said two sets being connected and articulated together via an intermediate element.

9. A wristwatch including a bracelet fitted with a clasp (1) according to one of the preceding claims.

10. A belt buckle including a clasp (1) according to one of claims 1 to 8.
